# EUROPÄISCHE PATENTANMELDUNG

(11) **EP 4 729 712 A1**
(43) Veröffentlichungstag der Anmeldung: **22.04.2026**
(21) Anmeldenummer: 24207743.6
(22) Anmeldetag: 21.10.2024
(51) Int. Cl.: E04F 10/06, E06B 9/17, E06B 9/44

(54) **BESCHATTUNGSVORRICHTUNG MIT EINEM AN EINEM PROFIL BEFESTIGTEN BESCHATTUNGSELEMENT**

(71) Anmelder: Griesser Holding AG, 8355 Aadorf (CH)
(72) Erfinder: Roëckel, Hervé, 06410 Biot (FR)
(74) Vertreter: Kutzenberger Wolff & Partner

(57) **Zusammenfassung**

Die Erfindung betrifft eine Beschattungsvorrichtung mit einer drehbar gelagerten Wickelwelle, von der ein Beschattungselement (1) abwickelbar ist, wobei zumindest eine Kante des Beschattungselementes (1) an einem Profil (4) der Beschattungsvorrichtung befestigt ist, wobei die zu befestigende Kante des Beschattungselementes (1) eine Zunge (2) mit einem freien Ende aufweist, wobei das freie Ende der Zunge (2) von der Kante des Beschattungselementes (1) wegweist und einen Widerhaken bildet, wobei das freie Ende der Zunge (2) und die dem freien Ende der Zunge (2) gegenüber verlaufende Kante des Beschattungselementes (1) in einer T-förmigen Nut (5) in dem Profil einliegen und das Beschattungselement (1) durch einen Schlitz der T-förmigen Nut (5) geführt ist.

## Beschreibung

Die Erfindung betrifft eine Beschattungsvorrichtung mit einer drehbar gelagerten Wickelwelle, von der ein Beschattungselement abwickelbar ist, wobei zumindest eine Kante des Beschattungselementes an einem Profil der Beschattungsvorrichtung befestigt ist.

Derartige Beschattungen sind bekannt. Die Befestigung einer Kante des Beschattungselementes an einem Profil der Beschattungsvorrichtung dient insbesondere der Befestigung des Beschattungselementes an einem Ausfahrprofil. Hierzu wird das Beschattungselement umgelegt und es wird eine Schlaufe genäht, wobei in die Schlaufe ein Stab eingeführt wird. Die Schlaufe mit dem darin eigeführten Stab wird sodann in eine Kederaufnahme in dem Profil eingeführt. Eine alternative Befestigung ist aus der EP 2 909 415 B1 bekannt. Dabei weist das Beschattungselement einen Halbreißverschluss auf, der in ein erstes Profil eingesetzt wird, wobei dieses erste Profil sodann in eine Aufnahme eines zweiten Profils eingesetzt wird und dergestalt ausgeführt ist, dass ein Umkippen des ersten Profils in dem zweiten Profil auch unter Last verhindert ist.

Nachteilig bei beiden Lösungen ist es, dass jeweils ein zusätzliches Bauteil in Form eines Stabes oder Profils erforderlich ist, um eine Kante des Beschattungselementes an einem Profil der Beschattungsvorrichtung zu befestigen.

Die Aufgabe der Erfindung ist es, eine Beschattungsvorrichtung derart weiterzubilden, sodass ein Befestigen einer Kante des Beschattungselementes an einem Profil der Beschattungsvorrichtung auf eine einfache Art und Weise möglich ist.

Diese Aufgabe wird erfindungsgemäß durch eine Beschattungsvorrichtung gemäß Anspruch 1 gelöst. Vorteilhafte Weiterbildungen der Erfindung sind in den Unteransprüchen angegeben.

Besonders vorteilhaft bei der Beschattungsvorrichtung mit einer drehbar gelagerten Wickelwelle, von der ein Beschattungselement abwickelbar ist, wobei zumindest eine Kante des Beschattungselementes an einem Profil der Beschattungsvorrichtung befestigt ist, ist es, dass die zu befestigende Kante des Beschattungselementes eine Zunge mit einem freien Ende aufweist, wobei das freie Ende der Zunge einen Widerhaken bildet, wobei das freie Ende der Zunge und die dem freien Ende der Zunge gegenüber verlaufende Kante des Beschattungselementes in einer T-förmigen Nut in dem Profil einliegen und das Beschattungselement durch einen Schlitz der T-förmigen Nut geführt ist.

Kern der Erfindung ist es, an der zu befestigenden Kante des Beschattungselementes eine Zunge derart anzuordnen, dass diese gegenläufig zu dem Beschattungselement orientiert ist, sodass das freie Ende der Zunge einen Widerhaken bildet. Das bedeutet, dass die Zunge von der Kante des Beschattungselementes wegweist. Mit dem Begriff der gegenläufigen Orientierung ist gemeint, dass die Zunge keine Verlängerung des Beschattungselementes über die zu befestigende Kante hinaus bildet, sondern im Gegenteil nicht über die Kante hinausragt, sondern von der Kante ausgehend sich entlang des Beschattungselementes erstreckt. Durch diese Anordnung bildet das freie Ende der Zunge einen Widerhaken.

Ferner weist das Profil eine T-förmige Nut mit einem Steg und einem senkrecht zu dem Steg verlaufenden Querbalken auf, wobei die zu befestigende Kante des Beschattungselementes und das in die entgegengesetzte Richtung weisende freie Ende der Zunge in den gegenüber liegenden Enden des Querbalkens der T-förmigen Nut in dem Profil einliegen, wobei das Beschattungselement durch den Steg der T-förmigen Nut, der einen Schlitz bildet, nach außen geführt ist. Durch diese Anordnung wird eine unverlierbare Befestigung der Kante des Beschattungselementes an dem Profil realisiert, da eine auf das Beschattungselement einwirkende Last dazu führt, dass die den Widerhaken bildende Zunge mit größerer Kraft in die T-förmige Nut hineingezogen wird.

Bei der Beschattungsvorrichtung kann es sich insbesondere um eine Senkrechtbeschattung, eine Markise, insbesondere eine Gelenkarmmarkise oder eine Terrassendachmarkise, oder einen Rollladen handeln.

Bei dem Beschattungselement kann es sich insbesondere um ein Markisentuch oder ein Fliegengitter, einen transparenten Behang, einen Rollladen, ein Rollo oder Stoff handeln. Insbesondere kann es sich um ein bedrucktes Werbebanner handeln.

Vorzugsweise ist das in Ausfahrrichtung vordere Ende des Beschattungselementes an einem Ausfahrprofil befestigt, insbesondere kann es sich bei dem Profil, an welchem das Beschattungselement befestigt ist, um das Ausfahrprofil handeln.

Dabei kann das vordere Ende des Beschattungselementes an einem horizontal oder vertikal oder unter einem Winkel gegenüber der Horizontalen ausfahrbaren Ausfahrprofil befestigt sein. Mit dem vorderen Ende des Beschattungselementes ist jenes Ende des Beschattungselementes bezeichnet, welches in Ausfahrrichtung des Beschattungselementes von der drehbar gelagerten Wickelwelle abgewickelt wird. Bevorzugt ist die Wickelwelle an ihren beiden Enden mit jeweils einem Wellenlager in jeweils einem endseitig angeordneten Lagerträger gelagert.

Alternativ oder kumulativ kann es sich bei dem Profil, an welchem das Beschattungselement befestigt ist, um die Wickelwelle handeln.

Die erfindungsgemäße Kantenbefestigung des Beschattungselementes ist somit sowohl geeignet, das Beschattungselement mit einem Ausfahrprofil zu verbinden, als auch um das Beschattungselement an der Wickelwelle zu befestigen.

Besonders bevorzugt weist die Zunge eine größere Biegesteifigkeit auf, als das Beschattungselement. Eine möglichst geringe Biegesteifigkeit des Beschattungselementes gestattet das Aufwickeln des Beschattungselementes auf der Wickelwelle, ohne dass es zu einer Faltenbildung kommt. Die größere Biegesteifigkeit der Zunge hingegen erhöht die Tragfähigkeit der Verbindung zwischen dem Beschattungselement und dem Profil durch die in der T-förmigen Nut einliegenden Zunge.

Vorzugsweise ist die Zunge an dem Beschattungselement angeschweißt und/oder angeklebt und/oder angenäht. Je nach verwendetem Material des Beschattungselementes kann die bevorzugte und am besten geeignete Verbindungstechnik zum Einsatz kommen, um die Zunge mit dem Beschattungselement zu verbinden. Die verschiedenen Befestigungsarten können dabei auch kumulativ zum Einsatz kommen.

Bevorzugt ist an dem freien Ende der Zunge eine parallel zu der zur Kante des Beschattungselementes verlaufende Verdickung angeordnet. Durch eine derartige Verdickung am freien Ende der Zunge kann der Halt der Zunge in der T-förmigen Nut in dem Profil verbessert werden.

Besonders bevorzugt liegt die Verdickung formschlüssig in der T-förmigen Nut in dem Profil ein.

Vorzugsweise weist die Zunge an ihrem freien Ende einen Halbreißverschluss auf. Durch einen Halbreißverschluss wird ebenso wie bei der Anordnung einer Verdickung am freien Ende der Zunge der Halt der Zunge in der T-förmigen Nut in dem Profil verbessert. Ein besonderer Vorteil besteht dabei darin, dass derartige Halbreißverschlüsse im Bereich der Beschattungsvorrichtung vielfach zum Einsatz kommen und somit ein Standardbauteil darstellen. Auf diese Weise kann auf besonders preiswerte Weise eine besonders standfeste und haltbare Verbindung des Beschattungselementes mit dem Profil der Beschattungsvorrichtung hergestellt werden.

Bevorzugt erstreckt sich die Zunge über die gesamte Länge der Kante oder einen Abschnitt oder mehrere Abschnitte entlang der Länge der zu befestigenden Kante des Beschattungselementes.

Vorzugsweise erstreckt sich die T-förmige Nut in dem Profil über die gesamte Länge des Profils.

In dem Fall, dass sich sowohl die Zunge über die gesamte Länge der zu befestigenden Kante des Beschattungselementes erstreckt, als auch dass sich die T-förmige Nut in dem Profil über die gesamte Länge des Profils erstreckt, ergibt sich im Zusammenwirken eine besonders tragfähige Verbindung der Kante des Beschattungselementes an dem Profil der Beschattungsvorrichtung.

Bevorzugt ist die Wickelwelle in einem Gehäuse drehbar gelagert. Durch ein Gehäuse wird die Wickelwelle und das darauf aufgewickelte Beschattungselement vor Verschmutzungen und Witterungseinflüssen geschützt. Vorzugsweise wird das Gehäuse der Beschattungsvorrichtung im eingefahrenen Zustand der Beschattung durch ein Ausfahrprofil, an welchem das vordere Ende des Beschattungselementes befestigt ist, verschlossen.

Vorzugsweise ist die Wickelwelle in Ausfahrrichtung vor- und zurückbewegbar, insbesondere kann die Wickelwelle an ihren Enden in Gleitsteinen gelagert sein, die in Kulissenführungen der Lagerträger gleiten. Durch eine solche Vorund Zurückbewegbarkeit der Wickelwelle ist eine schwimmende Lagerung der Wickelwelle realisiert. Mit dem Begriff der Vor- und Zurückbewegbarkeit der Wickelwelle in Ausfahrrichtung ist gemeint, dass der Freiheitsgrad der Bewegung der Wickelwelle zumindest eine Komponente in der Ausfahrrichtung aufweist.

Besonders bevorzugt weist die Beschattungsvorrichtung eine Stützfläche aufweist, an welcher der auf der Wickelwelle aufgewickelte Wickelballen insbesondere unabhängig von seinem sich in Abhängigkeit der Ausfahrweite des Ausfahrprofils ändernden Durchmessers anliegt und die einer Durchbiegung der Wickelwelle mit dem Wickelballen entgegenwirkt. Mit dem Wickelballen ist das auf der Wickelwelle aufgewickelte Beschattungselement bezeichnet.

In Kombination mit einer schwimmende Lagerung der Wickelwelle ist durch eine solche Stützfläche gewährleistet, dass die Wickelwelle mit dem darauf aufgewickelten Beschattungselement unabhängig vom aktuellen Durchmesser, der sich in Abhängigkeit der aktuellen Ausfahrweite des Beschattungselementes ergibt, stets an der Stützfläche anliegt und eine Durchbiegung der Wickelwelle zuverlässig verhindert wird.

Ein Ausführungsbeispiel der Erfindung ist in den Figuren dargestellt und wird nachfolgend erläutert. Es zeigen:
- Fig. 1: eine Seitenansicht eines Beschattungselementes einer Beschattungsvorrichtung und eines Ausfahrprofils;
- Fig. 2: die Seitenansicht des Ausfahrprofils mit dem daran befestigen Beschattungselement.

Figur 1 zeigt eine Seitenansicht eines Beschattungselementes 1 einer Beschattungsvorrichtung und eines Profils 4, an welchem eine Kante des Beschattungselementes 1 befestigt werden soll. Die Beschattungsvorrichtung weist eine nicht dargestellte drehbar gelagerte Wickelwelle auf, von der das Beschattungselement 1 abwickelbar ist.

An der zu befestigenden Kante des Beschattungselementes 1 ist eine Zunge 2 mit einem freien Ende 3 angeordnet. In der Darstellung in den Figuren ist das Beschattungselement 1 um 90° abgewinkelt. Im Bereich der Überdeckung von Beschattungselement 1 und Zunge 2 ist die Zunge 2 an dem Beschattungselement 1 angeschweißt.

Das Beschattungselement 1 weist eine geringe Biegesteifigkeit auf, da dieses dazu vorgesehen ist, auf der nicht dargestellten Wickelwelle der Beschattungsvorrichtung aufgewickelt zu werden.

Die an dem Beschattungselement 1 befestigte Zunge 2 weist gegenüber dem Beschattungselement 1 eine höhere Biegesteifigkeit auf. Die Zunge 2 ist derart an dem Beschattungselement 1 befestigt, dass das freie Ende der Zunge 2 von der Kante des Beschattungselementes 1 wegweist und einen Widerhaken bildet. Am freien Ende der Zunge 2 ist eine Verdickung 3 angeordnet, welche der Fixierung des zu befestigenden Endes des Beschattungselementes 1 an dem Ausfahrprofil 4 dient. In dem dargestellten Ausführungsbeispiel ist die Zunge 2 mit der Verdickung 3 am freien Ende der Zunge 2 durch einen Halbreißverschluss gebildet, wie er häufig bei Beschattungsvorrichtungen zum Einsatz kommt und dabei üblicherweise mit einem weiteren Halbreißverschluss als Gegenstück zusammenwirkt. In dem dargestellten Ausführungsbeispiel dient der Halbreißverschluss mit der Verdickung 3 am freien Ende der biegesteiferen Zunge 2 der Fixierung des Beschattungselementes 1 an dem Profil 4.

Bei Verwendung eines Halbreißverschlusses als Element zur Verbindung mit einem weiteren Halbreißverschluss wird der Halbreißverschluss als Verlängerung der zu befestigenden Kante des Beschattungselementes 1 an dem Beschattungselement 1 befestigt, sodass der Halbreißverschluss die Kante des Beschattungselementes überragt. Bei der vorliegenden Erfindung wird der Halbrreißverschluss exakt in der entgegengesetzten Weise an der Kante des Beschattungselementes 1 befestigt, sodass der Halbreißverschluss am freien Ende der Zunge 2 einen Widerhaken bildet und gerade nicht über die Kante des Beschattungselementes 1 hinausragt.

Die Zunge 2 ist bei dem dargestellten Ausführungsbeispiel an dem Beschattungselement 1 angeschweißt. Alternativ oder kumulativ kann die Zunge 2 an dem Beschattungselement 1 angeklebt und/oder angenäht sein. Hierdurch wird eine Verbindung von hoher Tragfähigkeit und Lebensdauer geschaffen.

Das Ausfahrprofil 4 ist durch ein Hohlkammerprofil gebildet. Das Ausfahrprofil 4 weist eine T-förmige Nut 5 auf, deren Steg einen Schlitz 6 mit einem freien Durchgang bildet, durch welchen das Beschattungselement 1 geführt werden kann.

Figur 2 zeigt die Seitenansicht des Ausfahrprofils 4 mit dem daran befestigen Beschattungselement 1. Im montierten Zustand liegt das freie Ende der Zunge 2 und die dem freien Ende der Zunge 2 gegenüber verlaufende Kante des Beschattungselementes 1 in der T-förmigen Nut 5 in dem Profil 4 ein und das Beschattungselement 1 ist durch den Schlitz 6 der T-förmigen Nut 5 geführt.

Aufgrund der hohen Biegesteifigkeit der Zunge 2 kann eine auf das Beschattungselement 1 einwirkende Zugkraft nicht dazu führen, dass das Beschattungselement 1 und die daran befestigte Zunge 2 aus der T-förmigen Nut herausrutschen. Vielmehr liegt die Zunge 2 unverlierbar in der T-förmigen Nut 5 des Profils 4 ein. Die Fixierung und damit die Stabilität und Tragfähigkeit der Anordnung wird durch die Verdickung 3 in Form des Halbreißverschlusses am freien Ende der Zunge 2 weiter gesteigert. Die Verdickung 3 und die T-förmige Nut 5 in dem Profil 4 sind derart ausgebildet, sodass die Verdickung 3 formschlüssig in der T-förmigen Nut 5 in dem Profil 4 einliegt.

Zur Montage ist die Zunge 2 mit der Verdickung 3 senkrecht in die Bildebene nach dem Figuren 1 und 2 in die T-förmige Nut 5 in dem Profil 4 einzuführen.

In dem dargestellten Ausführungsbeispiel handelt es sich bei dem Profil 4 um ein Ausfahrprofil. Dieselbe erfindungsgemäße Art der Befestigung einer Kante eines Beschattungselementes 1 einer Beschattungsvorrichtung kann ferner zur Befestigung des Beschattungselementes 1 an einer Wickelwelle der Beschattungsvorrichtung dienen, auf welcher das Beschattungselement 1 aufgewickelt wird.

## Patentansprüche

1. Beschattungsvorrichtung mit einer drehbar gelagerten Wickelwelle, von der ein Beschattungselement (1) abwickelbar ist, wobei zumindest eine Kante des Beschattungselementes (1) an einem Profil (4) der Beschattungsvorrichtung befestigt ist, **dadurch gekennzeichnet, dass** die zu befestigende Kante des Beschattungselementes (1) eine Zunge (2) mit einem freien Ende aufweist, wobei das freie Ende der Zunge (2) einen Widerhaken bildet, wobei das freie Ende der Zunge (2) und die dem freien Ende der Zunge (2) gegenüber verlaufende Kante des Beschattungselementes (1) in einer T-förmigen Nut (5) in dem Profil (4) einliegen und das Beschattungselement (1) durch einen Schlitz (6) der T-förmigen Nut (5) geführt ist.

2. Beschattungsvorrichtung nach Anspruch 1, **dadurch gekennzeichnet, dass** das in Ausfahrrichtung vordere Ende des Beschattungselementes (1) an einem Ausfahrprofil befestigt ist, insbesondere dass es sich bei dem Profil (4), an welchem das Beschattungselement (1) befestigt ist, um das Ausfahrprofil handelt.

3. Beschattungsvorrichtung nach Anspruch 1 oder 2, **dadurch gekennzeichnet, dass** es sich bei dem Profil (4), an welchem das Beschattungselement (1) befestigt ist, um die Wickelwelle handelt.

4. Beschattungsvorrichtung nach einem der vorherigen Ansprüche, **dadurch gekennzeichnet, dass** die Zunge (2) eine größere Biegesteifigkeit aufweist, als das Beschattungselement (1).

5. Beschattungsvorrichtung nach einem der vorherigen Ansprüche, **dadurch gekennzeichnet, dass** die Zunge (2) an dem Beschattungselement (1) angeschweißt und/oder angeklebt und/oder angenäht ist.

6. Beschattungsvorrichtung nach einem der vorherigen Ansprüche, **dadurch gekennzeichnet, dass** an dem freien Ende der Zunge (2) ein parallel zu der zur Kante des Beschattungselementes (1) verlaufende Verdickung (3) angeordnet ist.

7. Beschattungsvorrichtung nach Anspruch 6, **dadurch gekennzeichnet, dass** die Verdickung (3) formschlüssig in der T-förmigen Nut (5) in dem Profil (4) einliegt.

8. Beschattungsvorrichtung nach einem der vorherigen Ansprüche, **dadurch gekennzeichnet, dass** die Zunge (2) an ihrem freien Ende einen Halbreißverschluss aufweist.

9. Beschattungsvorrichtung nach einem der vorherigen Ansprüche, **dadurch gekennzeichnet, dass** sich die Zunge (2) über die gesamte Länge der Kante oder einen Abschnitt oder mehrere Abschnitte entlang der Länge der zu befestigenden Kante des Beschattungselementes (1) erstreckt.

10. Beschattungsvorrichtung nach einem der vorherigen Ansprüche, **dadurch gekennzeichnet, dass** sich die T-förmige Nut (5) in dem Profil (4) über die gesamte Länge des Profils (4) erstreckt.

11. Beschattungsvorrichtung nach einem der vorherigen Ansprüche, **dadurch gekennzeichnet, dass** die Wickelwelle in einem Gehäuse drehbar gelagert ist.

12. Beschattungsvorrichtung nach einem der vorherigen Ansprüche, **dadurch gekennzeichnet, dass** die Wickelwelle in Ausfahrrichtung vor- und zurückbewegbar ist, insbesondere dass die Wickelwelle an ihren Enden in Gleitsteinen gelagert ist, die in Kulissenführungen der Lagerträger gleiten.

13. Beschattungsvorrichtung nach einem der vorherigen Ansprüche, **dadurch gekennzeichnet, dass** die Beschattungsvorrichtung eine Stützfläche aufweist, an welcher der auf der Wickelwelle aufgewickelte Wickelballen insbesondere unabhängig von seinem sich in Abhängigkeit der Ausfahrweite des Ausfahrprofils ändernden Durchmessers anliegt und die einer Durchbiegung der Wickelwelle mit dem Wickelballen entgegenwirkt.
